# EUROPÄISCHE PATENTSCHRIFT

(11) **EP 2 620 532 B1**
(45) Veröffentlichungstag und Bekanntmachung des Hinweises auf die Patenterteilung: **16.12.2015**
(21) Anmeldenummer: 13151171.9
(22) Anmeldetag: 14.01.2013
(51) Int. Cl.: D01H 1/115, D01H 11/00

(54) **Luftspinnmaschine mit einem Reinigungsorgan sowie Verfahren zum Reinigen der Wirbelkammer einer Luftspinnmaschine**
Air jet spinning machine with a cleaning organ and method for cleaning the eddy chamber of an air jet spinning machine
Métier à tisser à jet d'air avec organe de nettoyage ainsi que procédé de nettoyage de la chambre tourbillonnaire d'un métier à tisser à jet d'air

(30) Priorität: 27.01.2012 DE 102012100674
(43) Veröffentlichungstag der Anmeldung: 31.07.2013
(73) Patentinhaber: MASCHINENFABRIK RIETER AG, 8406 Winterthur (CH)
(72) Erfinder: Schäffler, Gernot, 73116 Wäschenbeuren (DE); Kübler, Markus, 73312 Geislingen (DE); Schoch, Nikolaus, 73116 Wäschenbeuren (DE)
(74) Vertreter: Baudler, Ron

(56) Entgegenhaltungen:
- EP-A2- 2 107 141
- CN-A- 101 280 478
- DE-A1- 10 349 651

## Beschreibung

Die vorliegende Erfindung betrifft eine Luftspinnmaschine zur Herstellung eines Garns aus einem Faserverband, wobei die Luftspinnmaschine zumindest eine Spinnstelle umfasst, wobei die Spinnstelle eine Wirbelkammer mit einer Einlauföffnung für den Faserverband und ein sich zumindest teilweise in die Wirbelkammer erstreckendes Garnbildungselement mit einer Einlassmündung für das Garn aufweist, wobei der Wirbelkammer in Richtung des Garnbildungselements ausgerichtete Spinndüsen zugeordnet sind, über die Luft in die Wirbelkammer einbringbar ist, um dem Faserverband im Bereich der Einlassmündung eine Drehung zu erteilen, wobei der Wirbelkammer ein Austrittskanal zugeordnet ist, über den zumindest ein Teil der über die Spinndüsen eingebrachten Luft abführbar ist, und wobei das Garnbildungselement einen an die Einlassmündung angrenzenden Abzugskanal aufweist, über den das Garn aus der Wirbelkammer abziehbar ist. Ferner wird ein Verfahren zum Reinigen einer Wirbelkammer einer Luftspinnmaschine vorgeschlagen, wobei die Luftspinnmaschine zumindest eine Spinnstelle umfasst, wobei die Spinnstelle eine Wirbelkammer mit einer Einlauföffnung für den Faserverband und ein sich zumindest teilweise in die Wirbelkammer erstreckendes Garnbildungselement mit einer Einlassmündung für das Garn aufweist, wobei der Wirbelkammer in Richtung des Garnbildungselements ausgerichtete Spinndüsen zugeordnet sind, über die während der Garnherstellung Luft in die Wirbelkammer eingebracht wird, um dem Faserverband im Bereich der Einlassmündung des Garnbildungselements eine Drehung zu erteilen, wobei der Wirbelkammer ein Austrittskanal zugeordnet ist, über den zumindest ein Teil der über die Spinndüsen während der Garnherstellung eingebrachten Luft abgeführt wird, und wobei das Garnbildungselement einen an die Einlassmündung angrenzenden Abzugskanal aufweist, über den das Garn während der Garnherstellung aus der Wirbelkammer abgezogen wird.

Gattungsgemäße Luftspinnmaschinen dienen der Herstellung eines Garns aus einem länglichen Faserverband mit Hilfe einer durch die Spinndüsen innerhalb der Wirbelkammer erzeugten Wirbelluftströmung. Die äußeren Fasern des Faserverbands werden hierbei im Bereich der genannten Einlassmündung des Garnbildungselements um die innenliegenden Fasern (Kern) gewunden, so dass im Ergebnis ein stabiles Garn mit einer echten Drehung entsteht, welches schließlich über den Abzugskanal aus der Wirbelkammer abgeführt und auf eine Spule aufgewickelt werden kann.

Da mit dem Faserverband zwangsläufig auch entsprechend mitgeführte Verunreinigungen (Honigtau, Avivage, Schmutzstoffe, etc.) in die Wirbelkammer gelangen, kommt es mit zunehmendem Spinnbetrieb zu einer Verunreinigung des Wirbelkammerinnenraums und insbesondere der Oberfläche des meist spindelförmigen Garnbildungselements. Dies führt schließlich zu einer negativen Beeinträchtigung der Garneigenschaften, so dass die Wirbelkammer inklusive des Garnbildungselements in regelmäßigen Abständen gereinigt werden muss. Um eine entsprechende Reinigung durchführen zu können, ist es beispielsweise bekannt, das Garnbildungselement längs des Abzugskanals verschieblich auszugestalten, um die Zugänglichkeit der zu reinigenden Flächen zu verbessern. Eine entsprechend ausgebildete Spinnkammer ist beispielsweise der DE 103 33 411 A1 zu entnehmen.

Darüber hinaus ist es bereits bekannt, die Wirbelkammer entsprechender Luftspinnmaschinen von Zeit zu Zeit mit einem Luftstrom zu reinigen (DE 103 49 651 A1), wobei die zur Reinigung eingesetzte Luft beispielsweise über starr mit der Wirbelkammer verbundene Druckluftleitungen in die Wirbelkammer eingebracht wird. Gezeigt sind entsprechende Lösungen beispielsweise in der EP 2 107 141 A2 und CN 101 280 478 A.

Aufgabe der vorliegenden Erfindung ist es nun, eine Luftspinnmaschine vorzuschlagen, deren Wirbelkammer auf besonders einfache und dennoch zuverlässige Weise von sich während des Spinnprozesses angesammelten Verunreinigungen befreit werden kann.

Die Aufgabe wird gelöst durch eine Luftspinnmaschine mit den Merkmalen des Patentanspruchs 1.

Erfindungsgemäß zeichnet sich die Luftspinnmaschine dadurch aus, dass sie zumindest ein Reinigungsorgan mit einem Zulauf und einem Auslass für ein Reinigungsmedium besitzt, wobei ein dem Reinigungsorgan über den Zulauf zugeführtes Reinigungsmedium während des Reinigungsschritts über den Auslass in die Wirbelkammer einbringbar ist. Mit anderen Worten verfügt die Luftspinnmaschine über eine das Reinigungsorgan umfassende Reinigungsvorrichtung, mit deren Hilfe eine insbesondere automatische Reinigung der Wirbelkammer und damit auch des Garnbildungselements möglich ist. Während des Reinigungsschritts wird der Wirbelkammer ein flüssiges, gasförmiges oder festes (z. B. pulverförmiges) Reinigungsmedium zugeführt. Das Reinigungsorgan steht hierbei vorzugsweise über seinen Zulauf mit einer Pumpe oder einer das Reinigungsmedium führenden Überdruckleitung in Verbindung, so dass das Reinigungsmedium im Ergebnis über den Auslass in die Wirbelkammer bzw. deren Einlauföffnung gepresst wird. Das Reinigungsmedium nimmt schließlich den Weg bis zur Oberfläche des Garnbildungselements, den auch der Faserverband während des Spinnprozesses nehmen muss. Hierbei kommt es zu einer Aufnahme der Verunreinigungen, die schließlich gemeinsam mit dem Reinigungsmedium aus der Wirbelkammer ausgetragen werden können.

Ferner ist erfindungsgemäß vorgesehen, dass der Auslass des Reinigungsorgans während eines Reinigungsschritts dichtend mit der Einlauföffnung der Wirbelkammer in Kontakt bringbar ist, so dass ein dem Reinigungsorgan über den Zulauf zugeführtes Reinigungsmedium während des Reinigungsschritts über den Auslass und schließlich über die Einlauföffnung in die Wirbelkammer einbringbar ist. Das Reinigungsorgan ist somit ein von der die Wirbelkammer umgebenden Wandung getrenntes und vorzugsweise beweglich gelagertes Bauteil und dient als Koppelglied zwischen einem Reservoir für das Reinigungsmedium und der die Wirbelkammer umgebenden Wandung. Soll ein Reinigungsschritt durchgeführt werden, so muss lediglich die Zufuhr des Faserverbands gestoppt und das Reinigungsorgan mit der besagten Wandung in flüssigkeits- bzw. gasdichten Kontakt gebracht werden. Die Zufuhr des Reinigungsmediums erfolgt schließlich über den Auslass des Reinigungsorgans und der benachbarten Einlauföffnung der Wirbelkammer.

In diesem Zusammenhang ist es insbesondere vorteilhaft, wenn der Austrittskanal der Wirbelkammer mit einer schaltbaren Strömungsweiche verbunden ist, welche einerseits mit einer Luftabzugsleitung und andererseits mit einer Leitung zur Abfuhr des Reinigungsmediums in Verbindung steht. Hierdurch kann der Austrittskanal je nach Stellung der Strömungsweiche entweder in die Luftabzugsleitung oder in die Leitung zur Abfuhr des Reinigungsmediums übergehen. Mit anderen Worten verlässt also sowohl die Luft während des Spinnprozesses als auch das Reinigungsmedium während des Reinigungsschritts die Wirbelkammer über dieselbe Öffnung, nämlich den Austrittskanal. Um jedoch ein Eindringen des Reinigungsmediums in den Luftkreislauf der Luftspinnmaschine zu verhindern, wird in den Austrittskanal eine, vorzugsweise mit Hilfe eines Antriebs über eine Steuereinheit schaltbare, Strömungsweiche platziert. Die Leitung zur Abfuhr des Reinigungsmediums kann schließlich mit einem Vorratsbehältnis für das Reinigungsmedium verbunden sein, so dass das Reinigungsmedium während des Reinigungsschritts im Kreislauf gefördert werden (eventuell unter Zwischenschaltung einer Filtervorrichtung zur Entfernung der Verunreinigungen aus dem Reinigungsmedium).

Alternativ kann es auch vorteilhaft sein, wenn der Wirbelkammer ein separater Abführkanal zum Abführen des während des Reinigungsschritts in die Wirbelkammer eingebrachten Reinigungsmediums zugeordnet ist. In diesem Fall verlässt das Reinigungsmedium die Wirbelkammer nicht über den für den Austritt der Luft vorgesehene Austrittskanal (der beispielsweise mit einer Unterdruckquelle verbunden ist). Vielmehr ist ein separater Kanal vorhanden, über den das Reinigungsmedium während des Reinigungsschritts abgezogen wird. Dieser Kanal kann wiederum mit einem Vorratsbehältnis und/oder einer Pumpe für das Reinigungsmedium verbunden sein.

Vorteile bringt es zudem mit sich, wenn die Einlassmündung des Garnbildungselements in axialer Richtung des Abzugskanals gesehen zwischen der Einlauföffnung und der in die Wirbelkammer mündenden Öffnung des Austrittskanal bzw. zwischen der Einlauföffnung und der in die Wirbelkammer mündenden Öffnung des Abführkanals angeordnet ist. Die für die Abfuhr des Reinigungsmediums wahlweise vorhandenen Kanäle (Austrittskanal bzw. Abführkanal) sind somit in einem Bereich platziert, der sicherstellt, dass das Reinigungsmedium einen Großteil der Wirbelkammer durchströmen muss. Insbesondere kommt es hierbei mit der die Einlassmündung des Abzugskanals aufweisenden Spitze des Garnbildungselements in innigen Kontakt, so dass eine Entfernung von dort abgelagerten Verunreinigungen sichergestellt ist. Der Austrittskanal bzw. der Abführkanal sind zudem in einer Draufsicht auf die Einlassmündung vorzugsweise auf der der Einlauföffnung gegenüberliegenden Seite der Wirbelkammer platziert, um sicherzustellen, dass das Reinigungsmedium um das Garnbildungselement herumströmen muss. Besonders vorteilhaft ist es, wenn das Reinigungsorgan im Bereich des Auslasses eine Dichtung ausweist. Hierdurch kann auf einfache Weise sichergestellt werden, dass während des Reinigungsschritts kein Reinigungsmedium zwischen dem Reinigungsorgan und der die Wirbelkammer umgebenden Wandung, an der das Reinigungsorgan anliegt, austreten kann. Vielmehr strömt das gesamte dem Reinigungsorgan über dessen Zulauf zugeführte Reinigungsmedium über die Einlauföffnung in die Wirbelkammer, selbst wenn das Reinigungsmedium mit einem gewissen Überdruck eingepresst wird. Die Dichtung kann als Ringdichtung ausgebildet sein und besteht beispielsweise aus einem den Auslass des Reinigungsorgans umgebenden Gummi.

Vorteilhaft ist es, wenn das Reinigungsorgan mit einem Trägerelement in Verbindung steht und mit dessen Hilfe relativ zur Einlauföffnung der Wirbelkammer bewegbar ist. Dies ist insbesondere deshalb von Vorteil, weil die Einlauföffnung während des normalen Spinnprozesses für den Faserverband zugänglich sein muss. Befindet sich das Reinigungsorgan an einem Trägerelement (beispielsweise in Form eines einen Antrieb aufweisenden Trägerarms), so kann das Reinigungsorgan für den Reinigungsschritt in Richtung der Einlauföffnung bewegt, beispielsweise verschwenkt werden. Nach Abschluss des Reinigungsschritts wird das Reinigungsorgan schließlich wieder so weit von der Einlauföffnung wegbewegt, dass der Wirbelkammer erneut ein Faserverband zugeführt werden kann.

Vorteile bringt es zudem mit sich, wenn die Luftspinnmaschine mehrere Spinnstellen umfasst, wobei jeweils einer Spinnstellen ein eigenes oder einer Gruppe von mehreren Spinnstellen ein gemeinsames Reinigungsorgan zugeordnet ist, wobei das Reinigungsorgan im letztgenannten Fall den einzelnen Spinnstellen je nach Bedarf zustellbar ist. Das Reinigungsorgan kann hierbei, wie beschrieben, mit einem Trägerelement in Verbindung stehen, welches das Reinigungsorgan in Abhängigkeit von den Reinigungsschritt auslösenden Parametern (Betriebszeit der Luftspinnmaschine, zu verspinnendes Fasermaterial, Spinngeschwindigkeit, etc.) der jeweiligen Spinnstelle zugestellt wird. Beispielsweise wäre es denkbar, die Wirbelkammern zweier benachbarter Spinnstellen mit einem Reinigungsorgan zu bedienen, welches zwischen den beiden Spinnstellen gelagert ist.

Des Weiteren ist es vorteilhaft, wenn die Luftspinnmaschine mehrere Spinnstellen umfasst und wenn das Reinigungsorgan Bestandteil eines entlang der Spinnstellen patrouillierenden Serviceroboters der Luftspinnmaschine ist. Entsprechende Serviceroboter kommen herkömmlicherweise zum Einsatz, um im Falle eines Garnbruchs oder -fehlers ein Wiederanspinnen einzuleiten oder eine volle Spule gegen eine leere Spule auszutauschen. Weist nun der Serviceroboter zusätzlich oder ausschließlich die beschriebene Reinigungsvorrichtung auf, so ist eine Reinigung aller oder einer Vielzahl der Spinnstellen einer Luftspinnmaschinen mit nur einem Reinigungsorgan möglich. Der Serviceroboter kann zudem über ein eigenes Vorratsbehältnis mit Reinigungsmedium, eine Pumpe zum Einführen des Reinigungsmediums in die Wirbelkammer, oder auch eine Filtereinrichtung zum Abscheiden der aus der Wirbelkammer entfernten Verunreinigungen aus dem Reinigungsmedium verfügen. Alternativ zu einem mitgeführten Vorratsbehältnis kann der Serviceroboter auch über ein Kopplungssystem verfügen, mit dem er an der zu reinigenden Spinnstelle mit einem das Reinigungsmedium transportierenden Leitungssystem der Luftspinnmaschine verbindbar ist. Steht das Reinigungsmedium unter einem gewissen Überdruck und ist eine Abführleitung für das die Wirbelkammer bereits passierte Reinigungsmedium vorhanden, so kann auf eine servicerobotereigene Pumpe verzichtet werden.

Wie bereits ausgeführt, ist es von Vorteil, wenn die Luftspinnmaschine ein Vorratsbehältnis für das Reinigungsmedium besitzt, das mit dem Reinigungsorgan und/oder mit dem Abführkanal bzw. dem Austrittskanal der Wirbelkammer in Verbindung steht oder in Verbindung bringbar ist. Das Vorratsbehältnis kann hierbei am Maschinengestell der Luftspinnmaschine befestig oder aber auch Bestandteil des Serviceroboters sein. Ferner steht das Vorratsbehältnis vorzugsweise mit einer Pump- und/oder Filtereinrichtung in Kontakt, um das Reinigungsmedium fördern bzw. von Verunreinigungen befreien zu können. Denkbar ist auch, das Reinigungsorgan mit einer Einwegkartusche zu kombinieren, aus der frisches Reinigungsmedium entnommen und in das verunreinigtes Reinigungsmedium nach Passieren der Wirbelkammer zurückgeführt werden kann.

Das erfindungsgemäße Verfahren zum Reinigen einer Wirbelkammer einer Luftspinnmaschine zeichnet sich schließlich dadurch aus, dass während eines Reinigungsschritts, während dessen die Garnherstellung unterbrochen ist, ein Reinigungsmedium über die Einlauföffnung in die Wirbelkammer eingebracht wird, und dass das Reinigungsmedium nach Passieren wenigstens eines Teils der Wirbelkammer wieder aus dieser entfernt wird. Die Wirbelkammer wird also mit Hilfe eines noch näher zu beschreibenden Reinigungsmediums automatisch gereinigt, sobald ein Reinigungsmedium in die Wirbelkammer eingebracht wird. Das Reinigungsmedium strömt in die Wirbelkammer ein und nimmt hierbei denselben Weg, den auch der Faserverband während des Spinnprozesses nimmt. Mit anderen Worten kommt das Reinigungsmedium mit genau den Stellen der Wirbelkammer (innere Oberfläche, Oberfläche des Garnbildungselements) in Kontakt, die am häufigsten mit entsprechenden Verunreinigungen belegt sind. Die Verunreinigungen werden schließlich vom Reinigungsmedium gelöst und verlassen mit diesem die Wirbelkammer über den Austrittskanal, über den die Luft die Wirbelkammer während des Spinnprozesses verlässt. Alternativ kann das Reinigungsmedium auch über einen separaten Abführkanal abgeführt werden. Wird das Reinigungsmedium über ein separates, beweglich gelagertes Reinigungsorgan zugeführt, so beginnt das Einbringen beispielsweise, sobald das Reinigungsorgan dichtend mit der die Einlauföffnung aufweisenden Wandung in Kontakt gebracht wurde (das Reinigungsorgan kann beispielsweise nach Unterbrechung der Garnherstellung mit Hilfe eines angetriebenen Trägerelements, beispielsweise mittels eines Trägerarms, in seine Reinigungsposition bewegt, z. B. verschwenkt werden).

Zudem ist erfindungsgemäß vorgesehen, dass zu Beginn des Reinigungsschritts ein Auslass des Reinigungsorgans dichtend mit der Einlauföffnung der Wirbelkammer in Kontakt gebracht wird, und dass das Reinigungsmedium über den Auslass des Reinigungsorgans in die Wirbelkammer eingebracht wird. Weist der Auslass und/oder die die Einlauföffnung umgebende Wandung beispielsweise eine Dichtung auf, so kann verhindert werden, dass das Reinigungsmedium auch bei Beaufschlagung mit Überdruck an der Verbindungsstelle zwischen Reinigungsorgan und der die Wirbelkammer umgebenden Wandung nach außen tritt.

Generell kann als Reinigungsmedium eine Flüssigkeit (z. B. ein Reinigungs- bzw. Lösungsmittel oder ein damit versetztes Trägerfluid, beispielsweise in Form von Wasser), ein Schüttgut (z. B. ein feinkörniges Metall-, Sand- oder Kunststoffpulver), eine mit einem Schüttgut angereicherte Flüssigkeit oder ein mit einer Flüssigkeit und/oder einem Schüttgut angereichertes Gas zum Einsatz kommen. Ferner ist es denkbar, dass das Reinigungsmedium vor seinem Einsatz erwärmt wird um die Reinigungswirkung zusätzlich zu erhöhen.

Vorteilhaft ist es zudem, wenn während des Einbringens des Reinigungsmediums zumindest zeitweise Luft über die Spinndüsen in die Wirbelkammer eingebracht wird. Hierdurch kommt es zu einer Verstärkung der Reinigungswirkung und insbesondere zu einer Wirbelbildung im Bereich des Garnbildungselements. Handelt es sich bei dem Reinigungsmedium um ein Pulver bzw. ein Pulver-Luft-Gemisch, so erzeugt die über die Spinndüsen eintretende Luft einen Luft-Pulver-Wirbel, der das Garnbildungselement ähnlich einer Sandstrahlvorrichtung von Verunreinigungen befreit. Wird der Wirbelkammer ein flüssiges Reinigungsmedium (z. B. eine fettlösende Flüssigkeit) zugeführt, so entsteht im Bereich des Garnbildungselements eine Luft-Flüssigkeitverwirbelung, welche die jeweils überstrichenen Oberflächen ähnlich einem Hochdruckreiniger reinigt. Die Luft kann in allen Fällen kontinuierlich oder aber auch pulsartig in die Wirbelkammer eingebracht werden, wobei der Luftdruck bzw. der Luftvolumenstrom jeweils größer oder kleiner als während des Spinnprozesses sein kann.

Besonders vorteilhaft ist es, wenn das Reinigungsmedium über den Austrittskanal, über den während der Garnherstellung Luft abgeführt wird, oder einen separaten Abführkanal aus der Wirbelkammer abgesaugt wird. Im erst genannten Fall kann im Anschluss an den Austrittskanal eine Strömungsweiche vorhanden sein, die von der Luft (während des Spinnprozesses) oder dem Reinigungsmedium (während des Reinigungsschritts) passiert werden muss. Die Strömungsweiche kann beispielsweise mit Hilfe eines Antriebs und über eine Steuerung in die jeweilige Stellung gebracht werden. Besitzt die Wirbelkammer einen separaten Abführkanal für das Reinigungsmedium, so kann es von Vorteil sein, wenn der Austrittskanal während des Reinigungsschritts und der Abführkanal während des Spinnprozesses verschlossen ist, um einen Austritt des jeweiligen Mediums über den falschen Ausgang zu vermeiden.

Besonders vorteilhaft ist es, wenn am Ende des Reinigungsschritts die Zufuhr des Reinigungsmediums gestoppt und anschließend das Reinigungsorgan wieder von der Einlauföffnung der Wirbelkammer entfernt und mit der Herstellung des Garns begonnen wird. Durch das Entfernen des Reinigungsorgans von der Einlauföffnung wird sichergestellt, dass der Faserverband während des Spinnprozesses ungestört in die Einlauföffnung eintreten kann.

Weitere Vorteile der Erfindung sind in den nachfolgenden Ausführungsbeispielen beschrieben. Es zeigt:
- **Figur 1**: eine Schnittansicht eines Ausschnitts einer Spinnstelle einer erfindungsgemäßen Luftspinnmaschine,
- **Figur 2**: die Ansicht gemäß Figur 1 mit auf dem Garnbildungselement abgelagerten Verunreinigungen,
- **Figur 3**: die Ansicht gemäß Figur 2 mit einem erfindungsgemäßen Reinigungsorgan,
- **Figur 4**: die Ansicht gemäß Figur 3 mit aufgesetztem Reinigungsorgan,
- **Figur 5**: die Ansicht gemäß Figur 4 während eines erfindungsgemäßen Reinigungsschritts,
- **Figur 6**: eine Schnittansicht eines Ausschnitts einer alternativen Ausführungsform einer Spinnstelle einer erfindungsgemäßen Luftspinnmaschine,
- **Figur 7**: eine teilweise geschnittene Seitenansicht eines Serviceroboters an einer Spinnstelle einer erfindungsgemäßen Luftspinnmaschine,
- **Figur 8**: eine schematische Darstellung der möglichen Abfuhr von Luft und von Reinigungsmedium aus einer Spinnstelle einer erfindungsgemäßen Luftspinnmaschine, und
- **Figur 9**: eine Schnittansicht eines Ausschnitts einer Ausführungsform einer Spinnstelle einer Luftspinnmaschine nicht gemäß der Erfindung.

Figur 1 zeigt eine schematische Schnittdarstellung eines Ausschnitts einer Spinnstelle einer erfindungsgemäßen Luftspinnmaschine. Die Luftspinnmaschine umfasst in der Regel ein nicht gezeigtes Streckwerk, das mit einem Faserverband 2, beispielsweise in Form eines doublierten Faserbands 2, beliefert wird. Ferner umfasst die Spinnstelle eine Wirbelkammer 3, die in Transportrichtung des Faserverbands 2 gesehen nach dem Streckwerk platziert ist und in der die eigentliche Garnherstellung erfolgt.

Innerhalb der Wirbelkammer 3 wird der Faserverband 2 bzw. mindestens ein Teil der Fasern des Faserverbands 2 nach Passieren einer Einlauföffnung 4 zur Herstellung des gewünschten Garns 1 mit einer Drehung versehen. Die Drehung entsteht hierbei durch eine gezielte Luftströmung im Bereich eines vorzugsweise spindelförmigen Garnbildungselements 5, wobei die Luftströmung durch in der Regel tangential in die Wirbelkammer 3 mündende Spinndüsen 7 erzeugt wird. Die Spinndüsen 7 werden beispielsweise über wenigstens eine Luftleitung 15 sowie eine zwischen der Luftleitung 15 und den Spinndüsen 7 angeordnete Ringleitung 30 mit Luft versorgt, wobei die Luft nach Passieren der Oberfläche des Garnbildungselements 5 die Wirbelkammer 3 über einen Austrittskanal 8 wieder verlässt (der hierfür an eine Unterdruckquelle angeschlossen sein kann).

Ferner kann die Spinnstelle eine durch ein Abzugswalzenpaar gebildete Abzugseinrichtung sowie eine dem Abzugswalzenpaar nachgeschaltete Spulvorrichtung zum Aufwickeln des Garns 1 aufweisen, wobei das Garn 1 über eine Einlassmündung 6 des Garnbildungselements 5 (in deren Bereich auch die Erteilung der Drehung und damit die eigentliche Garnherstellung erfolgt) und den nachfolgenden Abzugskanal 9 aus der Spinnstelle abgezogen wird.

Während des Spinnprozesses ist es nun nicht zu vermeiden, dass sich im Bereich der Einlassmündung 6 des Garnbildungselements 5 bzw. der Innenwandung der Wirbelkammer 3 Verunreinigungen 24 (Honigtau, Faserpartikeln, Avivage) ablagern (siehe Figur 2), die den Spinnprozess negativ beeinflussen.

Um eine schnelle und zuverlässige Reinigung der Wirbelkammer 3 inklusive des Garnbildungselements 5 zu ermöglichen, verfügt die erfindungsgemäße Luftspinnmaschine nun zumindest über ein Reinigungsorgan 10, wie es beispielsweise in den Figuren 3 bis 5 dargestellt ist.

Das Reinigungsorgan 10 weist einen (beispielsweise über ein Pumpe 23 mit einem Vorratsbehältnis 21 in Verbindung stehenden) Zulauf 11 und einen entsprechend mit der Einlauföffnung 4 der Wirbelkammer 3 in Kontakt bringbaren Auslass 12 für ein noch näher zu beschreibendes Reinigungsmedium 13 auf.

Während eines intervallartig durchgeführten Reinigungsschritts wird die Zufuhr des Faserverbands 2 in die Wirbelkammer 3 unterbrochen und das Reinigungsorgan 10 soweit an die Spinnstelle bewegt, bis es über seinen Auslass 12 dichtend an der die Einlauföffnung 4 umgebenden Wandung der Spinnstelle anliegt. Um während des Reinigungsschritts ein ungewolltes Austreten des Reinigungsmediums 13 zwischen dem Reinigungsorgan 10 und der genannten Wandung zu verhindern, kann im Bereich des Auslasses 12 oder der gegenüberliegenden Wandung eine die Einlauföffnung 4 umgebende Dichtung 18 vorgesehen sein.

Nachdem nun der den Auslass 12 aufweisende Bereich des Reinigungsorgans 10, beispielsweise mit Hilfe eines das Reinigungsorgan 10 tragenden und mittels Antrieb bewegbaren Trägerelements 19, auf die Wandung aufgesetzt wurde (Figur 4), wird über den Auslass 12 ein dem Reinigungsorgan 10 über dessen Zulauf 11 zugeführtes Reinigungsmedium 13 in die Wirbelkammer 3 eingeleitet. Das Einleiten erfolgt vorzugsweise mit Hilfe einer Pumpe 23, die das Reinigungsmedium 13 in die Wirbelkammer 3 presst.

Als Reinigungsmedium 13 kann alternativ eine Flüssigkeit (z. B. mit Reinigungsmittel bzw. Lösungsmittel versetztes Wasser), ein Schüttgut 22 (z. B. ein feines Reinigungspulver), eine mit einem Schüttgut 22 angereicherte Flüssigkeit oder aber auch ein mit einer Flüssigkeit und/oder einem Schüttgut 22 angereichertes Gas zum Einsatz kommen.

Das Reinigungsmedium 13 umströmt nach Passieren der Einlauföffnung 4 sämtliche Oberflächenabschnitte, die während des Spinnprozesses vom Fasermaterial passiert werden. Hierbei kommt es folglich auch mit den Verunreinigungen 24 in Kontakt und bewirkt dabei ein Ablösen derselben (siehe Figur 5). Nach Passieren des Garnbildungselements 5 verlässt das mit den Verunreinigungen 24 angereicherte Reinigungsmedium 13 die Wirbelkammer 3 beispielsweise über den Austrittskanal 8, über den während des Spinnprozesses die Luft abgesaugt wird.

Um das Reinigungsmedium 13 hierbei separat abführen zu können, kann der Austrittskanal 8, wie in Figur 8 gezeigt, mit einer Strömungsweiche 14 in Verbindung stehen. Je nach Stellung der Strömungsweise steht der Austrittskanal 8 schließlich entweder (während des Spinnprozesses) mit einer Luftabzugsleitung 29 oder (während des Reinigungsschritts) mit einer Leitung 16 zur Abfuhr des Reinigungsmediums 13 in Verbindung. Letzt genannte Leitung 16 kann wiederum mit dem bereits genannten Vorratsbehältnis 21 in Verbindung stehen, so dass das Reinigungsmedium 13 während des Reinigungsschritts (beispielsweise unter Zwischenschaltung einer Filtereinrichtung zur Abtrennung der mitgeführten Verunreinigungen 24) im Kreislauf geführt werden kann.

Alternativ kann die Wirbelkammer 3 auch über einen separaten Abführkanal 17 verfügen, wie er in den Figuren 6 und 7 gezeigt ist. Die Abfuhr des Reinigungsmediums 13 während des Reinigungsschritts erfolgt in diesem Fall ausschließlich über den Abführkanal 17, während die über die Spinndüsen 7 zugeführte Luft während des Spinnprozesses über den Austrittskanal 8 abgeführt wird.

Um die Reinigungswirkung des zugeführten Reinigungsmediums 13 zu verstärken, kann es zusätzlich vorgesehen sein, während des Reinigungsschritts die Spinndüsen 7 mit Luft zu versorgen (beispielsweise pulsartig). Die Luft strömt in diesem Fall in die Wirbelkammer 3 ein und vermischt sich mit dem zugeführten Reinigungsmedium 13 unter Bildung einer entsprechenden Wirbelströmung im Bereich der die Einlassmündung 6 aufweisenden Spitze des Garnbildungselements 5. Handelt es sich bei dem Reinigungsmedium 13 um einen Feststoff, so erfolgt die Reinigung nach Art eines Sandstrahlvorgangs. Bei Zufuhr einer Flüssigkeit entsteht durch das Zusammenspiel von Reinigungsflüssigkeit und zugeführter Luft die Reinigungswirkung eines Hochdruckreinigers.

Während jeder Spinnstelle ein eigenes Reinigungsorgan 10 zugeordnet sein kann, kann es ebenso von Vorteil sein, wenn das Reinigungsorgan 10 Teil eines entlang der Spinnstellen patrouillierenden Serviceroboters 20 ist. Eine entsprechende Ausführungsform ist in Figur 7 dargestellt. Der Serviceroboter 20 weist in diesem Fall vorzugsweise ein Vorratsbehältnis 21 für das Reinigungsmedium 13 auf, welches mit Hilfe einer in einer Zwischenleitung 25 platzierten Pumpe 23 dem Reinigungsorgan 10 zugeführt werden kann. Das Reinigungsorgan 10 sitzt vorteilhafterweise an einem (z. B. über ein Gelenk 26 und mit Hilfe eines nicht gezeigten Antriebs) bewegbaren Trägerelement 19, so dass es der die Einlauföffnung 4 aufweisende Wandung der Spinnstelle zugeführt und nach Abschluss des Reinigungsvorgangs 10 wieder von dieser entfernt werden kann.

Um den Serviceroboter 20 mit der Spinnstelle zu koppeln, kann dieser schließlich über einen Absaugstutzen 28 verfügen, der mit Hilfe einer Kupplung 27 mit dem Abführkanal 17 der Wirbelkammer 3 dichtend verbunden werden kann.

Alternativ zeigt Figur 8 die bereits erwähnte Strömungsweiche 14, über die der Austrittskanal 8 während des Spinnprozesses mit einer Luftleitung 15 und während des Reinigungsprozesses mit einer Leitung 16 zur Abfuhr des Reinigungsmediums 13 in Verbindung gebracht werden kann. Die Strömungsweiche 14 ist vorzugsweise mit einem Antrieb versehen und mit Hilfe einer Steuereinheit betätigbar.

Abschließend zeigt Figur 9 eine Ausführungsform einer Spinnstelle nicht gemäß der Erfindung. Anstelle des bereits erläuterten separaten Reinigungsorgans 10 wird das Reinigungsorgan 10 hier durch einen Eintrittskanal 31 gebildet, der beispielsweise starr mit einem nicht gezeigten Zulauf für das Reinigungsmedium 13 in Verbindung steht. Das Reinigungsmedium 13 wird schließlich über den Eintrittskanal 31 in die Wirbelkammer 3 gepresst oder aber durch den am Austrittskanal 8 (bzw. einem separat vorhandenen Abführkanal 17) anliegenden Unterdruck in diese gesaugt.

### Bezugszeichenliste

- 1: Garn
- 2: Faserverband
- 3: Wirbelkammer
- 4: Einlauföffnung
- 5: Garnbildungselement
- 6: Einlassmündung
- 7: Spinndüse
- 8: Austrittskanal
- 9: Abzugskanal
- 10: Reinigungsorgan
- 11: Zulauf
- 12: Auslass
- 13: Reinigungsmedium
- 14: Strömungsweiche
- 15: Luftleitung
- 16: Leitung zur Abfuhr des Reinigungsmediums
- 17: Abführkanal
- 18: Dichtung
- 19: Trägerelement
- 20: Serviceroboter
- 21: Vorratsbehältnis
- 22: Schüttgut
- 23: Pumpe
- 24: Verunreinigung
- 25: Zwischenleitung
- 26: Gelenk
- 27: Kupplung
- 28: Absaugstutzen
- 29: Luftabzugsleitung
- 30: Ringleitung
- 31: Eintrittskanal

## Patentansprüche

1. Luftspinnmaschine zur Herstellung eines Garns (1) aus einem Faserverband (2),
- wobei die Luftspinnmaschine zumindest eine Spinnstelle umfasst,
- wobei die Spinnstelle eine Wirbelkammer (3) mit einer Einlauföffnung (4) für den Faserverband (2) und ein sich zumindest teilweise in die Wirbelkammer (3) erstreckendes Garnbildungselement (5) mit einer Einlassmündung (6) für das Garn (1) aufweist,
- wobei der Wirbelkammer (3) in Richtung des Garnbildungselements (5) ausgerichtete Spinndüsen (7) zugeordnet sind, über die Luft in die Wirbelkammer (3) einbringbar ist, um dem Faserverband (2) im Bereich der Einlassmündung (6) eine Drehung zu erteilen,
- wobei der Wirbelkammer (3) ein Austrittskanal (8) zugeordnet ist, über den zumindest ein Teil der über die Spinndüsen (7) eingebrachten Luft abführbar ist,
- wobei das Garnbildungselement (5) einen an die Einlassmündung (6) angrenzenden Abzugskanal (9) aufweist, über den das Garn (1) aus der Wirbelkammer (3) abziehbar ist,
- wobei die Luftspinnmaschine zumindest ein Reinigungsorgan (10) mit einem Zulauf (11) und einem Auslass (12) für ein Reinigungsmedium (13) besitzt, und
- wobei ein dem Reinigungsorgan (10) über den Zulauf (11) zugeführtes Reinigungsmedium (13) während eines Reinigungsschritts über den Auslass (12) in die Wirbelkammer (3) einbringbar ist,
**dadurch gekennzeichnet, dass** der Auslass (12) des Reinigungsorgans (10) während eines Reinigungsschritts dichtend mit der Einlauföffnung (4) der Wirbelkammer (3) in Kontakt bringbar ist, so dass das dem Reinigungsorgan (10) über den Zulauf (11) zugeführte Reinigungsmedium (13) während des Reinigungsschritts über die Einlauföffnung (4) in die Wirbelkammer (3) einbringbar ist.

2. Luftspinnmaschine gemäß Anspruch 1, **dadurch gekennzeichnet, dass** der Austrittskanal (8) der Wirbelkammer (3) mit einer schaltbaren Strömungsweiche (14) verbunden ist, welche einerseits mit einer Luftabzugsleitung (29) und andererseits mit einer Leitung (16) zur Abfuhr des Reinigungsmediums (13) in Verbindung steht, so dass der Austrittskanal (8) je nach Stellung der Strömungsweiche (14) entweder in die Luftabzugsleitung (29) oder in die Leitung (16) zur Abfuhr des Reinigungsmediums (13) übergeht.

3. Luftspinnmaschine gemäß Anspruch 1, **dadurch gekennzeichnet, dass** der Wirbelkammer (3) ein Abführkanal (17) zum Abführen des während des Reinigungsschritts in die Wirbelkammer (3) eingebrachten Reinigungsmediums (13) zugeordnet ist.

4. Luftspinnmaschine gemäß Anspruch 2 oder 3, **dadurch gekennzeichnet, dass** die Einlassmündung (6) des Garnbildungselements (5) in axialer Richtung des Abzugskanals (9) gesehen zwischen der Einlauföffnung (4) und dem Austrittskanal (8) bzw. der Einlauföffnung (4) und dem Abführkanal (17) angeordnet ist.

5. Luftspinnmaschine gemäß einem oder mehreren der vorangegangenen Ansprüche, **dadurch gekennzeichnet, dass** das Reinigungsorgan (10) im Bereich des Auslasses (12) eine Dichtung (18) aufweist und/oder dass das Reinigungsorgan (10) mit einem Trägerelement (19) in Verbindung steht und mit dessen Hilfe relativ zur Einlauföffnung (4) der Wirbelkammer (3) bewegbar ist.

6. Luftspinnmaschine gemäß einem oder mehreren der vorangegangenen Ansprüche, **dadurch gekennzeichnet, dass** die Luftspinnmaschine mehrere Spinnstellen umfasst, wobei jeweils einer Spinnstellen ein eigenes oder einer Gruppe von mehreren Spinnstellen ein gemeinsames Reinigungsorgan (10) zugeordnet ist, wobei das Reinigungsorgan (10) im letztgenannten Fall den einzelnen Spinnstellen je nach Bedarf zustellbar ist.

7. Luftspinnmaschine gemäß einem oder mehreren der Ansprüche 1 bis 5, **dadurch gekennzeichnet, dass** die Luftspinnmaschine mehrere Spinnstellen umfasst und dass das Reinigungsorgan (10) Bestandteil eines entlang der Spinnstellen patrouillierenden Serviceroboters (20) der Luftspinnmaschine ist.

8. Luftspinnmaschine gemäß einem oder mehreren der vorangegangenen Ansprüche, **dadurch gekennzeichnet, dass** die Luftspinnmaschine ein Vorratsbehältnis (21) für das Reinigungsmedium (13) besitzt, das mit dem Reinigungsorgan (10) und/oder mit dem Abführkanal (17) bzw. dem Austrittskanal (8) der Wirbelkammer (3) in Verbindung steht.

9. Verfahren zum Reinigen einer Wirbelkammer (3) einer Luftspinnmaschine, die der Herstellung eines Garns (1) aus einem Faserverband (2) dient,
- wobei die Luftspinnmaschine zumindest eine Spinnstelle umfasst,
- wobei die Spinnstelle eine Wirbelkammer (3) mit einer Einlauföffnung (4) für den Faserverband (2) und ein sich zumindest teilweise in die Wirbelkammer (3) erstreckendes Garnbildungselement (5) mit einer Einlassmündung (6) für das Garn (1) aufweist,
- wobei der Wirbelkammer (3) in Richtung des Garnbildungselements (5) ausgerichtete Spinndüsen (7) zugeordnet sind, über die während der Garnherstellung Luft in die Wirbelkammer (3) eingebracht wird, um dem Faserverband (2) im Bereich der Einlassmündung (6) des Garnbildungselements (5) eine Drehung zu erteilen,
- wobei der Wirbelkammer (3) ein Austrittskanal (8) zugeordnet ist, über den zumindest ein Teil der über die Spinndüsen (7) während der Garnherstellung eingebrachten Luft abgeführt wird,
- wobei das Garnbildungselement (5) einen an die Einlassmündung (6) angrenzenden Abzugskanal (9) aufweist, über den das Garn (1) während der Garnherstellung aus der Wirbelkammer (3) abgezogen wird,
- wobei während eines Reinigungsschritts, während dessen die Garnherstellung unterbrochen ist, ein Reinigungsmedium (13) in die Wirbelkammer (3) eingebracht wird, und
- wobei das Reinigungsmedium (13) nach Passieren wenigstens eines Teils der Wirbelkammer (3) wieder aus dieser entfernt wird,
**dadurch gekennzeichnet, dass**
zu Beginn des Reinigungsschritts ein Auslass (12) eines Reinigungsorgans (10) dichtend mit der Einlauföffnung (4) der Wirbelkammer (3) in Kontakt gebracht wird, und dass das Reinigungsmedium (13) über den Auslass (12) des Reinigungsorgans (10) und über die Einlauföffnung (4) der Wirbelkammer (3) in die Wirbelkammer (3) eingebracht wird.

10. Verfahren gemäß Anspruch 9, **dadurch gekennzeichnet, dass** während des Einbringens des Reinigungsmediums (13) zumindest zeitweise Luft über die Spinndüsen (7) in die Wirbelkammer (3) eingebracht wird.

11. Verfahren gemäß Anspruch 9 oder 10, **dadurch gekennzeichnet, dass** das Reinigungsmedium (13) über den Austrittskanal (8), über den während der Garnherstellung Luft abgeführt wird, oder einen separaten Abführkanal (17) aus der Wirbelkammer (3) abgesaugt wird.

12. Verfahren gemäß einem oder mehreren der Ansprüche 9 bis 11, **dadurch gekennzeichnet, dass** als Reinigungsmedium (13) eine Flüssigkeit, ein Schüttgut (22), eine mit einem Schüttgut (22) angereicherte Flüssigkeit oder ein mit einer Flüssigkeit und/oder einem Schüttgut (22) angereichertes Gas zum Einsatz kommt.

13. Verfahren gemäß einem oder mehreren der Ansprüche 9 bis 12, **dadurch gekennzeichnet, dass** am Ende des Reinigungsschritts die Zufuhr des Reinigungsmediums (13) gestoppt und anschließend das Reinigungsorgan (10) wieder von der Einlauföffnung (4) der Wirbelkammer (3) entfernt und mit der Herstellung des Garns (1) begonnen wird.

## Claims

1. An airjet spinning machine for producing a yarn (1) from a fiber strand (2),
- the airjet spinning machine comprising at least one spinning position,
- the spinning position comprising a vortex chamber (3) having an intake opening (4) for the fiber strand (2) and a yarn forming element (5) extending at least partially into the vortex chamber (3) and having an inlet opening (6) for the yarn (1),
- spinning nozzles (7) being assigned to the vortex chamber (3), which spinning nozzles (7) are aligned in the direction of the yarn forming element (5), and through which spinning nozzles (7) air can be introduced into the vortex chamber (3) in order to provide the fiber strand (2) in the area of the inlet opening (6) with a rotation,
- an outlet duct (8) being assigned to the vortex chamber (3) by means of which outlet duct (8) at least part of the air introduced through the spinning nozzles (7) can be discharged,
- the yarn forming element (5) comprising a draw-off duct (9) adjacent to the inlet opening (6) by means of which the yarn (1) can be drawn off out of the vortex chamber (3),
- the airjet spinning machine comprising at least one cleaning device (10) having an infeed (11) and an outlet (12) for a cleaning medium (13),
- a cleaning medium (13) fed to the cleaning device (10) through the infeed (11) being able to be introduced into the vortex chamber (3) through the outlet (12) during a cleaning step.
**characterized in that**
the outlet (12) of the cleaning device (10) can be brought into sealing contact with the intake opening (4) of the vortex chamber (3) during a cleaning step, so that the cleaning medium (13) fed to the cleaning device (10) through the infeed (11) can be brought into the vortex chamber (3) through the intake opening (4) during the cleaning step.

2. The airjet spinning machine according to claim 1, **characterized in that** the outlet duct (8) of the vortex chamber (3) is connected to a switchable flow gate (14) connected in turn to an air exhaust line (29) and a line (16) for draining the cleaning medium (13), so that the outlet duct (8) transitions either into the air exhaust line (29) or into the line (16) for draining the cleaning medium (13), depending on the setting of the flow gate (14).

3. The airjet spinning machine according to claim 1, **characterized in that** a drain duct (17) is assigned to the vortex chamber (3) for draining the cleaning medium (13) introduced into the vortex chamber (3) during the cleaning step.

4. The airjet spinning machine according to claim 2 or 3, **characterized in that** the inlet opening (6) of the yarn forming element (5) is disposed between the intake opening (4) and the outlet duct (8) or the intake opening (4) and the drain duct (17), as seen in the axial direction of the draw-off duct (9).

5. The airjet spinning machine according to one or more of the preceding claims, **characterized in that** the cleaning device (10) comprises a seal (18) in the area of the outlet (12) and/or that the cleaning device (10) is connected to a carrier element (19) and is movable relative to the intake opening (4) of the vortex chamber (3) by means thereof.

6. The airjet spinning machine according to one or more of the preceding claims, **characterized in that** the airjet spinning machine comprises a plurality of spinning positions, wherein one cleaning device (10) is assigned to each of the spinning positions respectively or for common use to a group of a plurality of spinning positions, wherein in the latter case the cleaning device (10) can be positioned at the individual spinning positions as needed.

7. The airjet spinning machine according to one or more of the claims 1 to 5, **characterized in that** the airjet spinning machine comprises a plurality of spinning positions and that the cleaning device (10) is part of a service robot (20) of the airjet spinning machine patrolling along the spinning positions.

8. The airjet spinning machine according to one or more of the preceding claims, **characterized in that** the airjet spinning machine comprises a reservoir (21) for the cleaning medium (13) that is connected to the cleaning device (10) and/or to the drain duct (17) or the outlet duct (8) of the vortex chamber (3).

9. A method for cleaning a vortex chamber (3) of an airjet spinning machine serving for producing a yarn (1) from a fiber strand (2),
- the airjet spinning machine comprising at least one spinning position,
- the spinning position comprising a vortex chamber (3) having an intake opening (4) for the fiber strand (2) and a yarn forming element (5) extending at least partially into the vortex chamber (3) and having an inlet opening (6) for the yarn (1),
- spinning nozzles (7) being assigned to the vortex chamber (3) which spinning nozzles (7) are aligned in the direction of the yarn forming element (5), through which spinning nozzles (7) air is introduced into the vortex chamber (3) during yarn production in order to provide the fiber strand (2) in the area of the inlet opening (6) of the yarn forming element (5) with a rotation,
- an outlet duct (8) being assigned to the vortex chamber (3) by means of which outlet duct (8) at least part of the air introduced through the spinning nozzles (7) during yarn production is discharged, and
- the yarn forming element (5) comprising a draw-off duct (9) adjacent to the inlet opening (6) through which the yarn (1) is drawn off out of the vortex chamber (3) during yarn production,
- a cleaning medium (13) being introduced into the vortex chamber (3) during a cleaning step during which the yarn production is interrupted, and
- the cleaning medium (13) being removed from the vortex chamber (3) again after passing through at least part thereof.
**characterized in that** an outlet (12) of a cleaning device (10) is brought into sealing contact with the intake opening (4) of the vortex chamber (3) at the beginning of the cleaning step, and that the cleaning medium (13) is introduced into the vortex chamber (3) through the outlet (12) of the cleaning device (10) and through the intake opening (4) of the vortex chamber (3).

10. The method according to claim 9, **characterized in that** air is introduced into the vortex chamber (3) through the spinning nozzles (7) at least intermittently during the introduction of the cleaning medium (13).

11. The method according to claims 9 or 10, **characterized in that** the cleaning medium (13) is exhausted out of the vortex chamber (3) through the outlet duct (8), through which air is discharged during the yarn production, or through a separate drain duct (17).

12. The method according to one or more of the claims 9 through 11, **characterized in that** a liquid, a bulk material (22), a liquid enriched with a bulk material (22), or a gas enriched with a liquid and/or a bulk material (22) is used as the cleaning medium (13).

13. The method according to one or more of the claims 9 through 12, **characterized in that** the infeed of the cleaning medium (13) is stopped at the end of the cleaning step and then the cleaning device (10) is removed again from the intake opening (4) of the vortex chamber (3) and the production of the yarn (1) is begun.

## Revendications

1. Métier à filer à jet d'air pour la fabrication d'un fil (1) à partir d'un ensemble de fibres (2),
- dans lequel le métier à filer à jet d'air comporte au moins un poste de filage,
- dans lequel le poste de filage comporte une chambre de turbulence (3) avec une ouverture d'entrée (4) pour l'ensemble de fibres (2) et un élément de formation de fil (5) avec une embouchure d'entrée (6) pour le fil (1) s'étendant au moins partiellement dans la chambre de turbulence (3),
- dans lequel des filières (7) orientées dans le sens de l'élément de formation de fil (5) sont attribuées à la chambre de turbulence (3), par lesquelles l'air peut être introduit dans la chambre de turbulence (3) pour conférer une rotation à l'ensemble de fibres (2) dans la zone de l'embouchure d'entrée (6),
- dans lequel un canal de sortie (8) est attribué à la chambre de turbulence (3), par lequel peut être évacuée au moins une partie de l'air introduit par les filières (7),
- dans lequel l'élément de formation de fil (5) présente un canal d'extraction (9) adjacent à l'embouchure d'entrée (6), par lequel le fil (1) peut être extrait de la chambre de turbulence (3),
- dans lequel le métier à filer à jet d'air possède au moins un organe de nettoyage (10) avec un moyen d'alimentation (11) et un moyen d'échappement (12) pour un fluide de nettoyage (13), et
- dans lequel un fluide de nettoyage (13) alimenté à l'organe de nettoyage (10) par le moyen d'alimentation (11) peut être introduit dans la chambre de turbulence (3) par le moyen d'échappement (12) durant une étape de nettoyage,
**caractérisé en ce que** le moyen d'échappement (12) de l'organe de nettoyage (10) peut être mis en contact hermétique avec l'ouverture d'entrée (4) de la chambre de turbulence (3) durant une étape de nettoyage, de sorte que le fluide de nettoyage (13) alimenté à l'organe de nettoyage (10) par le moyen d'alimentation (11) puisse être introduit dans la chambre de turbulence (3) par l'ouverture d'entrée (4) durant l'étape de nettoyage.

2. Métier à filer à jet d'air selon la revendication 1, **caractérisé en ce que** le canal de sortie (8) de la chambre de turbulence (3) est relié avec un aiguillage d'écoulement commutable (14), qui est en relation d'une part avec une conduite d'extraction d'air (29) et d'autre part avec une conduite (16) pour l'évacuation du fluide de nettoyage (13), de sorte que le canal de sortie (8), selon la position de l'aiguillage d'écoulement (14), se poursuit soit dans la conduite d'extraction d'air (29), soit dans la conduite (16) pour l'évacuation du fluide de nettoyage (13).

3. Métier à filer à jet d'air selon la revendication 1, caractérisé en ce qu'un canal d'évacuation (17) est attribué à la chambre de turbulence (3) pour l'évacuation du fluide de nettoyage (13) introduit dans la chambre de turbulence (3) durant l'étape de nettoyage.

4. Métier à filer à jet d'air selon la revendication 2 ou 3, **caractérisé en ce que** l'embouchure d'entrée (6) de l'élément de formation de fil (5), vue dans le sens axial du canal d'extraction (9), est disposée entre l'ouverture d'entrée (4) et le canal de sortie (8) ou entre l'ouverture d'entrée (4) et le canal d'évacuation (17).

5. Métier à filer à jet d'air selon l'une ou plusieurs des revendications précédentes, **caractérisé en ce que** l'organe de nettoyage (10) présente un joint (18) dans la zone du moyen d'échappement (12) et/ou que l'organe de nettoyage (10) est en relation avec un élément porteur (19), à l'aide duquel il est mobile par rapport à l'ouverture d'entrée (4) de la chambre de turbulence (3).

6. Métier à filer à jet d'air selon l'une ou plusieurs des revendications précédentes, **caractérisé en ce que** le métier à filer à jet d'air comporte plusieurs postes de filage, sachant qu'un propre organe de nettoyage (10) est attribué respectivement à un poste de filage ou un organe de nettoyage commun (10) est attribué à un groupe de plusieurs postes de filage, sachant que, dans le second cas cité, l'organe de nettoyage (10) peut être mis en position aux postes de filage individuels selon les besoins.

7. Métier à filer à jet d'air selon l'une ou plusieurs des revendications 1 à 5, **caractérisé en ce que** le métier à filer à jet d'air comporte plusieurs postes de filage et que l'organe de nettoyage (10) est une partie constitutive d'un robot de service (20) du métier à filer à jet d'air patrouillant le long des postes de filage.

8. Métier à filer à jet d'air selon l'une ou plusieurs des revendications précédentes, **caractérisé en ce que** le métier à filer à jet d'air possède un réservoir de stockage (21) pour le fluide de nettoyage (13), qui est en relation avec l'organe de nettoyage (10) et/ou le canal d'évacuation (17) ou le canal de sortie (8) de la chambre de turbulence (3).

9. Procédé pour le nettoyage d'une chambre de turbulence (3) d'un métier à filer à jet d'air servant à la fabrication d'un fil (1) à partir d'un ensemble de fibres (2),
- dans lequel le métier à filer à jet d'air comporte au moins un poste de filage,
- dans lequel le poste de filage comporte une chambre de turbulence (3) avec une ouverture d'entrée (4) pour l'ensemble de fibres (2) et un élément de formation de fil (5) avec une embouchure d'entrée (6) pour le fil (1) s'étendant au moins partiellement dans la chambre de turbulence (3),
- dans lequel des filières (7) orientées dans le sens de l'élément de formation de fil (5) sont attribuées à la chambre de turbulence (3), par lesquelles l'air est introduit dans la chambre de turbulence (3) durant la fabrication du fil pour conférer une rotation à l'ensemble de fibres (2) dans la zone de l'embouchure d'entrée (6) de l'élément de formation de fil (5),
- dans lequel un canal de sortie (8) est attribué à la chambre de turbulence (3), par lequel est évacuée au moins une partie de l'air introduit par les filières (7) durant la fabrication du fil,
- dans lequel l'élément de formation de fil (5) présente un canal d'extraction (9) adjacent à l'embouchure d'entrée (6), par lequel le fil (1) est extrait de la chambre de turbulence (3) durant la fabrication du fil,
- dans lequel, durant une étape de nettoyage, pendant laquelle la fabrication du fil est interrompue, un fluide de nettoyage (13) est introduit dans la chambre de turbulence (3), et
- dans lequel le fluide de nettoyage (13) est à nouveau évacué de la chambre de turbulence (3) après avoir parcouru au moins une partie de cette dernière,
**caractérisé en ce qu'**
un moyen d'échappement (12) d'un organe de nettoyage (10) est mis en contact hermétique avec l'ouverture d'entrée (4) de la chambre de turbulence (3) au début de l'étape de nettoyage, et que le fluide de nettoyage (13) est introduit dans la chambre de turbulence (3) par le moyen d'échappement (12) de l'organe de nettoyage (10) et par l'ouverture d'entrée (4) de la chambre de turbulence (3).

10. Procédé selon la revendication 9, **caractérisé en ce que** durant l'introduction du fluide de nettoyage (13), l'air est introduit au moins de manière intermittente dans la chambre de turbulence (3) via les filières (7).

11. Procédé selon la revendication 9 ou 10, **caractérisé en ce que** le fluide de nettoyage (13) est aspiré de la chambre de turbulence (3) par le canal de sortie (8), par lequel l'air est évacué durant la fabrication du fil, ou par un canal d'évacuation séparé (17).

12. Procédé selon l'une ou plusieurs des revendications 9 à 11, **caractérisé en ce que** le fluide de nettoyage (13) utilisé est un liquide, une matière en vrac (22), un liquide enrichi d'une matière en vrac (22) ou un gaz enrichi d'un liquide et/ou d'une matière en vrac (22).

13. Procédé selon l'une ou plusieurs des revendications 9 à 12, caractérisé en ce ^{q}u'à la fin de l'étape de nettoyage, l'alimentation du fluide de nettoyage (13) est arrêtée, l'organe de nettoyage (10) est ensuite à nouveau détaché de l'ouverture d'entrée (4) de la chambre de turbulence (3) et la fabrication du fil (1) commence.
